# EUROPÄISCHE PATENTSCHRIFT

(11) **EP 0 281 109 B1**
(45) Veröffentlichungstag und Bekanntmachung des Hinweises auf die Patenterteilung: **15.09.1993**
(21) Anmeldenummer: 88103189.2
(22) Anmeldetag: 02.03.1988
(51) Int. Cl.: B41J 29/02, B41J 25/304, G01D 15/10

(54) **Schreibgerät mit einer Schreibkopfanordnung und einem Schreibwiderlager**
Writing device including a writing head arrangement and a platen
Appareil à écrire comprenant un assemblage avec tête d'écriture et un support d'écriture

(30) Priorität: 03.03.1987 DE 8703226 U
(43) Veröffentlichungstag der Anmeldung: 07.09.1988
(73) Patentinhaber: Siemens Nixdorf Informationssysteme Aktiengesellschaft, 33102 Paderborn (DE)
(72) Erfinder: Kohlhage, Hermann, D-4790 Paderborn (DE); Berning, Helmut-Gernot, D-4800 Bielefeld 1 (DE)
(74) Vertreter: Fuchs, Franz-Josef, Dr.-Ing.

(56) Entgegenhaltungen:
- DE-A- 3 535 767
- US-A- 4 134 695
- US-A- 4 527 172

## Beschreibung

Die Erfindung betrifft ein Schreibgerät der im Oberbegriff des Anspruchs 1 genannten Art.

Bei derartigen Schreibgeräten kann der Schreibkopf außer seiner Verfahrbewegung in Schreibzeilenrichtung im allgemeinen auch eine im wesentlichen senkrecht zur Schreibebene gerichtete Bewegung durchführen, beispielsweise um den Schreibabstand justieren bzw. an unterschiedlich dicke Schriftträger anpassen zu können oder um ein Farbband auswechseln zu können.

Diese zuletzt beschriebene Verstellung des Druckkopfes ist im allgemeinen nicht ausreichend, um einerseits die verschiedenen Komponenten der Druckkopfanordnung, andererseits das Schreibwiderlader und ggf. in der durch das Schreibwiderlager definierten Papiertransportebene angeordnete Transportorgane z.B. für Kundendienstarbeiten oder zur Entfernung eines Papierstaus gut zugänglich zu machen. Für derartige Serviceleistungen muß im allgemeinen die Schreibkopfanordnung demontiert werden, wobei auch die Einstellung des Abstandes zwischen Schreibkopf und Schreibwiderlager, die im allgemeinen sehr genau eingehalten werden muß, verlorengeht und deshalb in langwieriger Weise erneut eingestellt werden muß.

Durch die DE-OS 35 09 218 ist schon ein Schreibgerät bekannt geworden, bei welchem die Druckkopfanordnung und das Druckwiderlager je in einem gesonderten Gehäuseteil angeordnet sind, die gegeneinander zwischen einer Betriebsstellung und einer Außerbetriebsstellung verstellbar sind. Die Gehäuseteile werden durch Federmittel ständig in Richtung der Außerbetriebsstellung vorbelastet. Diese Federmittel müssen so ausgelegt sein, daß sie das Gewicht des verstellbaren Gehäuseteils gerade überwinden. Bei zu starken Federn wird die zum Verstellen der Gehäuseteile in ihre Betriebsstellung erforderliche Kraft zu groß. Wenn nach längerem Einsatz die Federkraft nachläßt oder wenn gar eine Feder bricht, besteht die Gefahr, daß das verstellbare Gehäuseteil ungewollt aus der Außerbetriebsstellung in die Betriebsstellung fällt, was zur Beschädigung des schreibgerätes führen kann. Um die Gehäuseteile in ihrer Betriebsstellung zu arretieren, sind gesonderte Verriegelungsmittel vorgesehen. Der Aufbau des bekannten Schreibgerätes ist deshalb verhältnismäßig aufwendig.

Die US-A 4 527 172 zeigt bereits ein Schreibgerät der im Oberbegriff des neuen Anspruches 1 genannten Art. Bei diesem Schreibgerät besteht die Einrichtung zum Verstellen des zweiten Gehäuseteils gegenüber dem ersten Gehäuseteil im wesentlichen aus einer oder zwei teleskopartigen Führungsstreben und jeweils einer einer Führungsstrebe zugeordneten Druckfeder, die so stark ist, daß der zweite Gehäuseteil nach Lösen der Verriegelungseinrichtung nach oben verschwenkt wird. Allerdings sind keine Mittel vorgesehen, um den zweiten Gehäuseteil in seiner Außerbetriebsstellung zu arretieren. Vielmehr sind die Federn so stark ausgelegt, daß dieser Gehäuseteil in der Außerbetriebsstellung gehalten wird. Das bedeutet, daß die Kraft dieser Federn beim Verstellen dieses Gehäuseteils in seine Betriebsstellung überwunden werden muß, was insbesondere bei größeren Geräten äußerst unbequem sein kann.

Es ist die Aufgabe der Erfindung, ein Schreibgerät der im Oberbegriff des neuen Anspruches 1 genannten Art zu schaffen, bei welchem die Gehäuseteile, z.B. ein Schreibmodul und ein Basismodul, in einfacher Weise manuell zwischen der Betriebsstellung und der Außerbetriebsstellung verstellbar und zumindest in der Außerbetriebsstellung arretierbar sind.

Diese Aufgabe ist erfindungsgemäß durch die im Anspruch 1 beschriebenen Merkmale gelöst.

Die Einrichtung zum Verstellen des zweiten Gehäuseteils ist durch eine manuell betätigbare Verstellhebelanordnung gebildet, die zumindest in einer der Außerbetriebsstellung des zweiten Gehäuseteils entsprechenden Stellung arretierbar ist. Die Verstellhebeleinrichtung ermöglicht es, den zweiten Gehäuseteil von Hand zwischen der Betriebsstellung und der Außerbetriebsstellung zu arretieren. In der arretierten Außerbetriebsstellung wird der zweite Gehäuseteil nicht lediglich durch Federn in der Schwebe gehalten, sondern mechanisch verriegelt, so daß ein unbeabsichtigtes Herunterfallen des zweiten Gehäuseteils sicher ausgeschlossen wird.

Wie noch ausgeführt wird, kann die Verstellhebelanordnung mit Vorteil zusätzlich zu einer bekannten, den zweiten Gehäuseteil in seine Außerbetriebsstellung vorbelastenden Einrichtung verwendet werden. Die Federmittel gemäß der vorliegenden Erfindung brauchen die Verstellung des zweiten Gehäuseteils jedoch nur zu unterstützen, nicht jedoch diesen in der Außerbetriebsstellung sicher zu halten. Sie können dementsprechend schwächer ausgelegt sein, so daß auch die beim Abschwenken des Gehäuseteils erforderliche, die Federkraft überwindende Verstellkraft geringer sein kann.

In weiterer Ausgestaltung der Erfindung umfaßt die Hebelanordung zumindest eine Kniehebelanordnung, die zumindest bei der Verstellung in eine der Außerbetriebsstellung des zweiten Gehäuseteils bzw. Schreibmoduls entsprechende Endstellung eine Totpunktlage durchläuft. Diese Anordnung erlaubt es, in einem einzigen Arbeitsgang den Schreibmodul in seine Außerbetriebsstellung zu verschwenken und in dieser zu verriegeln. Zusätzlich kann die Kniehebelanordnung bei der Verstellung in eine der Betriebsstellung des Schreibmoduls entsprechende Endstellung eine Totpunktlage durchlaufen, so daß der Schreibmodul auch in der Betriebsstellung fixiert ist.

Um eine genaue Ausrichtung des Schreibkopfes zum Schreibwiderlager in der Betriebsstellung zu gewährleisten, ist erfindungsgemäß vorgesehen, daß am Schreibmodul genaue Anlageflächen ausgebildet sind, welche in der Betriebsstellung an am ersten Gehäuseteil bzw. Basismodul ausgebildeten genauen Anlageflächen anliegen. Da die Schreibkopfanordnung und das Schreibwiderlager in den ihnen zugeordneten Gehäuseteilen exakt justiert angeordnet sind und die Lage der Gehäuseteile zueinander durch die Anlageflächen genau bestimmt ist, ist auch die genaue Justierung des Schreibkopfes zum Schreibwiderlager sichergestellt. Der Schreibmodul und der Basismodul sind in der Betriebsstellung miteinander verriegelbar.

Zur Verstellung zwischen der Betriebsstellung und der Außerbetriebsstellung kann der Schreibmodul beispielsweise gegenüber dem Basismodul verschoben oder von diesem vollständig abgehoben werden; in bevorzugter Ausgestaltung der Erfindung ist jedoch vorgesehen, daß der Schreibmodul am Basismodul schwenkbar angeordnet ist. Der Schreibmodul bleibt in seiner Außerbetriebsstellung mit dem Basismodul verbunden, so daß er in dieser Außerbetriebsstellung in einer für die Durchführung von Servicearbeiten und dgl. günstigen Stellung gehalten sein kann.

Die Anlageflächen des Schreibmoduls und/oder des Basismoduls sind vorzugsweise durch lageverstellbare Anschläge gebildet, so daß über diese Anschläge eine genaue Justierung des Schreibabstandes möglich ist.

Um insbesondere bei schweren Geräten eine Verstellung des Schreibmoduls in seine Außerbetriebsstellung zu erleichtern, ist erfindungsgemäß vorgesehen, daß zwischen dem Basismodul und dem Schreibmodul Federmittel angeordnet sind, die den Schreibmodul in Richtung seiner Außerbetriebsstellung belasten. Nach dem Lösen der Verriegelung wird der Schreibmodul dann durch die Federmittel selbsttätig in seine Außerbetriebsstellung verstellt.

Für einen besonderen, später noch zu erläuternden Anwendungszweck ist ferner erfindungsgemäß vorgesehen, daß das Schreibgerät als Ganzes zwischen einer Arbeitsstellung und einer Servicestellung verstellbar in einem Gehäuse angeordnet ist. In der Arbeitsstellung ist das Schreibgerät geschützt und optisch ansprechend in diesem Gehäuse untergebracht, wobei auch beispielsweise die Schwenkbetätigungs-Hebelanordnung unzugänglich ist, so daß ein versehentliches Verstellen des Schreibmoduls aus der Betriebsstellung in die Außerbetriebsstellung verhindert wird. Bei der Servicestellung wird die Schwenkbetätigungs-Hebelanordnung zugänglich, so daß der Schreibmodul in seine Außerbetriebsstellung verschwenkt werden kann.

Um zu verhindern, daß das Schreibgerät bei vom Basismodul abgehobenem Schreibmodul versehentlich in die Arbeitsstellung verstellt wird, sind erfindungsgemäß erste Verriegelungsmittel vorgesehen, die eine solche Verstellung bockieren.

Um andererseits bei der Arbeitsstellung des Gerätes ein Abheben des Schreibmoduls vom Basismodul unmöglich zu machen, sind erfindungsgemäß weitere Verriegelungsmittel vorgesehen, die anhand des Ausführungsbeispieles genau beschrieben werden.

Weitere vorteilhafte Ausgestaltungen der Erfindung ergeben sich aus den Ansprüchen. Mehrere Ausführungsbeispiele der Erfindung sind in der Zeichnung dargestellt und im folgenden näher beschrieben. Es zeigen:
- Fig. 1: in perspektivischer Darstellung schematisch ein Schreibgerät mit einem in eine Außerbetriebsstellung verstellten Schreibmodul;
- Fig. 2: schematisch den Schreibmodul gemäß Fig. 1 in vier Verstellphasen;
- Fig. 3: eine schematische Seitenansicht eines in einem Gehäuse schwenkbar angeordneten Schreibgerätes in seiner Arbeitsstellung;
- Fig. 4: eine Darstellung gemäß Fig. 3 mit in eine Servicestellung ausgeschwenktem Schreibgerät;
- Fig. 5: ein Schreibgerät gemäß den Fig. 3 und 4 in vergrößerter Darstellung, wobei der Schreibmodul seine Betriebsstellung einnimmt;
- Fig. 6: ein Schreibgerät gemäß Fig. 5 mit in eine Außerbetriebsstellung versteltem Schreibmodul;
- Fig. 7: schematisch eine Draufsicht auf die Kniehebelanordnung gemäß Fig. 5;
- Fig. 8: in vergrößerter Darstellung eine Einzelheit aus denFig. 5 und 6.

Das in Fig. 1 dargestellte Schreibgerät 2 hat zwei getrennte Gehäuseteile 4, 6. Im unteren Gehäuseteil 4 ist ein Schreibwiderlager 8 angeordnet. Der obere Gehäuseteil 6 nimmt die gesamte Schreibkopfanordnung 10 auf, von der der besseren Übersichtlichkeit wegen nur der Schreibkopf 12 und die Führungsschiene 14, auf welcher der Schreibkopf 12 in Zeilenrichtung verfahrbar gehalten ist, dargestellt sind. Der obere Gehäuseteil 6 mit allen darin angeordneten Bauteilen bildet den Schreibmodul 16; der untere Gehäuseteil 4 mit allen darin angeordneten Bauteilen bildet den Basismodul 18.

Der Schreibmodul 16 ist um eine Schwenkachse 20 verschwenkbar am Basismodul angeordnet. Die Schwenkachse 20 liegt parallel zu der durch die Oberseite des Schreibwiderlagers 8 definierten Schreibebene und parallel zur Zeilenrichtung.

Der Schreibmodul 16 kann um die Schwenkachse 20 zwischen einer Betriebsstellung, bei der der Schreibkopf 12 mit geringem Abstand zum Schreibwiderlager 8 angeordnet ist, und der in Fig. 1 dargestellten Außerbetriebsstellung verstellt werden. Wie Fig. 1 erkennen läßt, sind in der Außerbetriebsstellung des Schreibmoduls 16 sowohl das Schreibwiderlager 8 als auch die Schreibkopfanordnung 10 leicht zugänglich, so daß z.B. Servicearbeiten durchgeführt oder ggf. ein Papierstau behoben werden kann.

Der Schreibmodul 16 umfaßt zwei quer zur Schwenkachse 20 stehende Seitenwände 22, 24, deren rückwärtige Enden 26 (siehe Fig. 1, linke Bildseite) schwenkbar am Basismodul 18 gelagert sind. An den vorderen Enden der Seitenwände 22, 24 greift eine Schwenkbetätigungs-Hebelanordnung 28 an, mittels der der Schreibmodul 16 verschwenkt werden kann. Die Schwenkbetätigungs-Hebelanordnung 28 besteht aus zwei gleichen Kniehebelanordnungen 30, 32, die einerseits jeweils an einer Seitenwand 22, 24, andererseits am Basismodul 18 angreifen. Die Kniehebelanordnungen 30, 32 können sowohl in einer der Betriebsstellung des Schreibmoduls 16 als auch in der dessen Außerbetriebsstellung entsprechenden Schwenkstellung in an sich bekannter Weise eine Totpunktlage durchlaufen und damit eine Verriegelung dieser beiden Stellungen bewirken, wie in Fig. 2 genauer dargestellt ist.

Jede der Kniehebelanordnungen 30, 32 besteht aus zwei Kniehebeln 30a, 30b bzw. 32a, 32b, die jeweils über ein Kniegelenk 30c bzw. 32c schwenkbar miteinander verbunden sind. Die Kniehebel 30a bzw. 32a sind mit ihren den Kniegelenken 30c bzw. 32c abgewandten Enden über Schwenkgelenke 34 mit den Seitenwänden 22 bzw. 24 schwenkbar verbunden; die Kniehebel 30b bzw. 32b sind jeweils über Schwenkgelenke 36 mit dem Basismodul 18 schwenkbar verbunden. Die Schwenkebenen der Kniehebelanordnungen 30, 32 liegen im wesentlichen in der Ebene der zugeordneten Seitenwände 22 bzw. 24. Die Kniehebel 30b und 32b sind über ein Verbindungsgestänge 38 drehfest miteinander verbunden, so daß die beiden Kniehebelanordnungen 30 und 32 zwangsgekoppelt sind.

Die Kniehebel 30a bzw. 32a sind jeweils mit einem über das Kniegelenk 30c bzw. 32c hinaus verlängerten Hebelabschnitt 30d bzw. 32d versehen, über die die Kniehebelanordnungen betätigbar sind. An den Enden der Hebelabschnitte 30d bzw. 32d sind Anschlagstifte 40 angeordnet, welche bei einer der Außerbetriebsstellung des Schreibmoduls 16 entsprechenden Schwenkstellung nach Passieren der Totpunktlage zur Anlage an die Kniehebel 30b bzw. 32b kommen und damit die Bewegung der Kniehebelanordnung begrenzen.

Am Basismodul 18 und am Schreibmodul 16 sind Anlageflächen 42 bzw. 44 ausgebildet, weche in der Betriebsstellung des Schreibmoduls 16 zur gegenseitigen Anlage kommen. In Fig. 1 ist nur eine Anlageflächenpaarung dargestellt; es versteht sich jedoch von selbst, daß mehrere Anlageflächenpaarungen vorgesehen sein können.

Zwischen dem Basismodul 18 und dem Schreibmodul 16 sind Federmittel 46 angeordnet, welche den Schreibmodul in Richtung seiner Außerbetriebsstellung belasten. Nach Lösen der Totpunktverriegelung der Kniehebelanordnungen 30, 32 schwenkt der Schreibmodul 16 selbsttätig in seine Außerbetriebsstellung.

Der Schreibmodul 16 ist durch eine Haube 48 abgedeckt, die an diesem befestigt ist und mit diesem zusammen verschwenkt wird.

Fig. 2 zeigt die Seitenwand 22 des Schreibmoduls 16 in verschiedenen Phasen ihrer Verstellung. In Fig. 2a befindet sich die Seitenwand 22 in einer der Betriebsstellung des Schreibmoduls 16 entsprechenden Stellung, wobei die Anlageflächen 42, 44 aufeinanderliegen. Der Hebelabschnitt 30d ist ganz nach oben geschwenkt, so daß das Kniegelenk 30c die obere Totpunktlage überschritten hat, in Fig. 2a also rechts von der Verbindungslinie zwischen dem Gelenk 36 und dem Gelenk 34 liegt. Zum Entriegeln der Kniehebelanordnung 30 wird der Hebelabschnitt 30d nach links verschoben, wobei das Kniegelenk 30c in Fig. 2b nach links über die durch die Verbindungslinie zwischen den Gelenken 36 und 34 bestimmte Totpunktlage hinaus wandert. Bei einer weiteren Verschwenkung des Hebelabschnittes 30d im Gegenuhrzeigersinn gemäß Fig. 2c wird die Seitenwand 22 und damit der Schreibmodul 16 nach oben verschwenkt, wobei die Anlageflächen 42 und 44 voneinander abheben. Fig. 2d zeigt die Kniehebelanordnung 30 in einer Schwenkstellung, bei der das Kniegelenk 30c seine untere, wiederum durch die Verbindungslinie zwischen den Gelenken 36 und 34 bestimmte Totpunktlage nach rechts überschritten hat. Der Anschlagstift 40 kommt dabei zur Anlage an den unteren Kniehebel 30b, so daß die Schwenkendstellung der Kniehebelanordnung 30 damit festgelegt ist.

Fig. 3 zeigt eine spezielle Anordnung, wie sie für Sparbuchdrucker Verwendung finden soll. Das Schreibgerät 102 ist als Ganzes um eine Schwenkachse 103 zwischen der in Fig. 3 dargestellten Arbeitsstellung und der in Fig. 4 dargestellten Servicestellung verschwenkbar im Gehäuse 105 gelagert. An der Gehäusevorderseite 107 ist eine nicht dargestellte Türe angeordnet, die in einer Auf-Stellung eine Öffnung freigibt, durch die das Schreibgerät herausgeschwenkt werden kann und für Servicearbeiten zugänglich ist.

In den Fig. 5 und 6 ist ein Schreibgerät 102 gemäß den Fig. 3 und 4 in vergrößerter Darstellung gezeigt. Es umfaßt ähnlich dem in den Fig. 1 und 2 dargestellten Ausführungsbeispiel einen Schreibmodul 116 und einen Basismodul 118. Am Schreibmodul 116 ist entlang einer Führungsschiene 114 in Zeilenrichtung verschiebbar ein Schreibkopf 112 angeordnet. Der Schreibkopf 112, die Führungsschiene 114 sowie weitere, nicht dargestelte Komponenten zum Betrieb und zum Antrieb des Schreibkopfes 112 bilden zusammen die Schreibkopfanordnung 110.

Am Basismodul 118 ist ein mit dem Schreibkopf 112 zusammenwirkendes Schreibwiderlager 108 angeordnet.

Der Schreibmodul 116 kann um eine Schwenkachse 120 zwischen der in Fig. 5 dargestellten Betriebsstellung und der in Fig. 6 dargestellten Außerbetriebsstellung verschwenkt werden. Bei der Außerbetriebsstellung ist die gesamte Schreibkopfanordnung 110 soweit vom Schreibwiderlager 108 abgehoben, daß die Schreibkopfanordnung 110, das Schreibwiderlager 108 sowie ggf. weitere im Schreibmodul oder Basismodul angeordnete Bauteile gut zugänglich sind.

Die exakte Betriebsstellung des Schreibmoduls 116 wird durch lageverstellbare Anschläge 109 gewährleistet, gegen dessen Umfangsfläche sich der Schreibmodul 116 mit einer als Anlagefläche dienenden Kante 111 in der Betriebsstellung anlegt.

Der Schreibmodul 116 weist wiederum zwei Seitenwände 122, 124 auf, von der in den Fig. 5 und 6 nur die Seitenwand 122 sichtbar ist.

Zwischen dem Schreibmodul 116 und dem Basismodul 118 ist eine Schwenkbetätigungs-Hebelanordnung 128 angeordnet, die wiederum zwei zueinander parallele, an den Seitenwänden 122 und 124 angreifende Kniehebelanordnungen umfaßt; im folgenden wird nur die in den Fig. 5 und 6 sichtbare Kniehebelanordnung 130 beschrieben. Sie umfaßt zwei Kniehebel 130a und 130b, die über ein Kniegelenk 130c schwenkbar miteinander verbunden sind. Der Kniehebel 130a ist über ein Schwenkgelenk 134 mit der Seitenwand 122 des Schreibmoduls 116 schwenkbar verbunden. Der Kniehebel 130b ist über ein Schwenkgelenk 136 mit einer Seitenwand 115 des Basismoduls 118 schwenkbar verbunden. Die Funktionsweise der Kniehebelanordnung 130 ist folgende: In der in Fig. 5 dargestellten Schwenkstellung befindet sich das Kniegelenk 130c in einer über die Totpunktlage, die durch die Verbindungslinie zwischen den Gelenken 134 und 136 definiert wird, im Uhrzeigersinn hinaus geschwenkten Endstellung. Die Lage des Kniehebels 130b wird durch einen an diesem angeordneten Raststift 113, welcher in eine in der Seitenwand 115 des Basismoduls ausgebildete Rastausnehmung 117 eingreift, arretiert.

Wie insbesondere Fig. 7 zeigt, ist der Raststift 113 mit einem am Kniehebel 130b angeordneten Betätigungsgriff 119 verbunden; der Betätigungsgriff 119 kann in an sich bekannter Weise gegen die Kraft einer Feder in Fig. 7 nach rechts verschoben werden, wodurch der Raststift 113 aus der Rastausnehmung 117 herausgezogen wird.

Zum Entriegeln des Schreibmoduls 116 wird der Raststift 113 aus der Rastausnehmung 117 herausgezogen und der Kniehebel 130b in Fig. 5 im Gegenuhrzeigersinn verschwenkt, wobei das Kniegelenk 130c sich um die Achse des Schwenkgelenkes 136 in die in Fig. 6 gezeigte Stellung bewegt, dabei den Kniehebel 130a nach rechts verschiebt und den Schreibmodul 116 im Uhrzeigersinn verschwenkt. Auch dabei überschreitet das Kniegelenk 130c wieder eine durch die Verbindungslinie zwischen den Gelenken 134 und 136 definierte Totpunktlage, so daß der Schreibmodul 116 in seiner Außerbetriebsstellung fixiert ist.

An einer Außenwand 121 des Gehäuses 105 ist ein Sperranschlag 123 angeordnet, welcher dann, wenn das Schreibgerät 102 die in Fig. 3 dargestellte Arbeitsstellung einnimmt, dem Betätigungsgriff 119 gegenüberliegt. Dieser Sperranschlag 123 verhindert, daß der Betätigungsgriff 119 so weit nach rechts (in Fig. 7) verschoben werden kann, daß der Raststift 113 aus der Rastausnehmung 117 herausgezogen ist. Auf diese Weise wird verhindert, daß bei der Arbeitsstellung des Gerätes 102 der Schreibmodul 116 in seine in Fig. 6 dargestellte Außerbetriebsstellung verstellt werden kann.

Wie Fig. 7 zeigt, ist das Schwenkgelenk 136 für den Kniehebel 130b durch ein in der Seitenwand 115 gelagertes Verbindungsgestänge 138 gebildet, über welches die Kniehebelanordnung 130 mit einer gleichen, nicht dargestellten, an einer zweiten Seitenwand 124 des Schreibmoduls 116 angreifenden Kniehebelanordnung gekoppelt ist, wie anhand der Fig. 1 und 2 schon beschrieben wurde. Auf dem Verbindungsgestänge 138 ist eine Kulissenscheibe 139 drehfest angeordnet, in welcher eine zum Verbindungsgestänge 138 konzentrische Kulisse 141 ausgebildet ist. Wie insbesondere aus Fig. 7 zu erkennen ist, ist an einer mit dem Gehäuse 105 fest verbundenen Stegwand 143 ein stiftartiger Kulissenstein 145 angeordnet, welcher zum Eingreifen in die Kulisse 141 bestimmt ist. Wie Fig. 3 zeigt, ist der Kulissenstein 145 so im Gehäuse 105 positioniert, daß er beim Verschwenken des Schreibgerätes 102 in die in Fig. 4 dargestellte Servicestellung der Einlaufseite 147 der Kulisse 141 gegenüberliegt (siehe auch Fig. 5). Beim Verschwenken des Kniehebels 130b im Gegenuhrzeigersinn wird der Kulissenstein 145 von der Kulisse 141 eingefangen, wie Fig. 6 zeigt. Da der Kulissenstein 145 mit dem Gehäuse 105 fest verbunden ist, die Kulissenscheibe 139 jedoch am Basismodul 118 angeordnet ist, wird bei der in Fig. 6 dargestellten Konfiguration ein Verschwenken des Schreibgerätes 102 zurück in die Arbeitsstellung verhindert, bis der Schreibmodul 116 wieder in seine Betriebsstellung zurückverstellt worden ist und der Kulissenstein 145 von der Kulisse 141 wieder freigegeben worden ist.

In Fig. 8 ist die Kulissenscheibe 139 nochmals in einer Draufsicht vergrößert dargestellt. Die Kulissenscheibe 139 ist drehfest auf dem in der Seitenwand 115 drehbar gelagerten Verbindungsgestänge 138 befestigt. Der Kulissenstein 145 wird mit geringem Spiel von der zum Gestänge 138 konzentrischen Kulisse 141 aufgenommen.

## Patentansprüche

1. Schreibgerät mit einem ersten Gehäuseteil (18) und einem an diesem zwischen einer Betriebsstellung und einer Außerbetriebsstellung verstellbar angeordneten zweiten Gehäuseteil (16), und mit einer Einrichtung (28) zum Verstellen des zweiten Gehäuseteils (16), wobei in einem der Gehäuseteile eine Schreibkopfanordnüng vorgesehen ist, welche bei der Betriebsstellüng der Gehäuseteile zu einem im anderen Gehäuseteil angeordneten Schreibwiderlager eine exakt ausgerichtete Schreibstellüng einnimmt, in der Außerbetriebsstellung von diesem abgehoben ist, dadurch **gekennzeichnet,** daß die Einrichtung (28) zum Verstellen des zweiten Gehäuseteils (16) eine manuell betätigbare Verstellhebelanordnung (28) umfaßt, die zumindest in einer der Außerbetriebsstellung des zweiten Gehäuseteils (16) entsprechenden Stellung arretierbar ist.

2. Schreibgerät nach Anspruch 1, dadurch **gekennzeichnet,** daß die Verstellhebelanordnung (28) wenigstens eine Kniehebelanordnung (30, 32) umfaßt, die zumindst bei der Verstellung in eine der Außerbetriebsstellung des zweiten Gehäuseteils (16) entsprechende, durch Anschlagmittel definierte Endstellung, eine Totpunktlage durchläuft.

3. Schreibgerät nach Anspruch 2, dadurch **gekennzeichnet,** daß die Kniehebelanordnung (30, 32) so ausgelegt ist, daß sie außerdem bei der Verstellung in eine der Betriebsstellung des zweiten Gehäuseteils (16) entsprechende Endstellung eine Totpunktlage durchläuft.

4. Schreibgerät nach einem der Ansprüche 1 bis 3, dadurch **gekennzeichnet,** daß ein Gehäuseteil (16) am anderen Gehäuseteil (18) schwenkbar angeordnet ist.

5. Schreibgerät nach einem der Ansprüche 1 bis 4, dadurch **gekennzeichnet,** daß an einem Gehäuseteil (16) Anlageflächen (44) ausgebildet sind, welche in der Betriebsstellung an am anderen Gehäuseteil (18) ausgebildeten Anlageflächen (42) anliegen.

6. Schreibgerät nach einem der Ansprüche 2 bis 5, dadurch **gekennzeichnet,** daß die Anlageflächen durch lageverstellbare Anschläge (109) gebildet sind.

7. Schreibgerät nach einem der Ansprüche 2 bis 6, dadurch **gekennzeichnet,** daß zwischen den Gehäuseteilen (16,18) das zweite Gehäuseteil (16) in Richtung seiner Außerbetriebsstellung belastende Federmittel (46) angeordnet sind.

8. Schreibgerät nach einem der Ansprüche 4 bis 7, dadurch **gekennzeichnet,** daß das verschwenkbare Gehäuseteil (16) zwei parallele, quer zur Schwenkachse (20) stehende Seitenwände (22,24) aufweist, daß an jeder Seitenwand (22,24) eine Kniehebelanordnung (30,32) angreift, und daß zumindest jeweils zwei sich entsprechende Kniehebel (30b,32b) jeder Kniehebelanordnung (30,32) durch ein Übertragungsgestänge (38) miteinander verbunden sind.

9. Schreibgerät nach Anspruch 8, dadurch **gekennzeichnet,** daß jeweils ein Kniehebel (30a;32a; 130b) jeder Kniehebelanordnung einen über das Kniegelenk (30c;32c;130c) hinaus verlängerten Hebelabschnitt (30d;32d;132d) hat und daß an dem verlängerten Hebelabschnitt (132d) wenigstens eines Kniehebels (130b) ein Betätigungsgriff (119) angeordnet ist.

10. Schreibgerät nach einem der Ansprüche 1 bis 9, dadurch **gekennzeichnet,** daß das Schreibgerät (102) als Ganzes zwischen einer Arbeitsstellung und einer Servicestellung verstellbar in einem Gehäuse (105) angeordnet ist und daß erste Verriegelungsmittel (139,141,145) vorgesehen sind, welche bei der Außerbetriebsstellung der Gehäuseteile (116,118) eine Verstellung des Schreibgerätes (102) aus seiner Servicestellung in die Arbeitsstellung blockieren.

11. Schreibgerät nach Anspruch 10, dadurch **gekennzeichnet,** daß zweite Verriegelungsmittel (113, 117,119,123) vorgesehen sind, welche bei der Arbeitsstellung des Schreibgerätes (102) eine Verstellung des verschwenkbaren Gehäuseteils (116) aus seiner Betriebsstellung in die Außerbetriebsstellung blockieren.

12. Schreibgerät nach Anspruch 10 oder 11, dadurch **gekennzeichnet,** daß die ersten Verriegelungsmittel eine mit einem Kniehebel (130b) verbundene Kulissenscheibe (139) mit einer zum Schwenklager (136) des Kniehebels (130b) koaxialen, kreisförmigen Kulisse (141) sowie einen an einer Wand (143) des das Schreibgerät (102) aufnehmenden Gehäuses (105) angeordneten Kulissenstein (145) umfaßt, wobei der Kulissenstein (145) bei der Servicestellung des Schreibgerätes (102) einer Einlaufseite (147) der Kulisse (141) in Eingriffsstellung gegenüberliegt.

13. Schreibgerät nach Anspruch 11 oder 12, dadurch **gekennzeichnet,** daß die zweiten Verriegelungsmittel einen an wenigstens einem Kniehebel (130b) einer Kniehebelanordnung (130) verstellbaren, bei der Betriebsstellung des verstellbaren Gehäuseteils (116) in eine in einer Wand (115) des anderen Gehäuseteils (118) ausgebildete Rastausnehmung (117) einrastbaren Raststift (113) umfassen sowie einen an einer Wand (121) des das Schreibgerät (102) aufnehmenden Gehäuses lo (105) angeordneten Sperranschlag (123), welcher in der Arbeitsstellung des Schreibgerätes (102) eine Ausrastbewegung des Raststiftes (113) verhindert.

14. Schreibgerät nach Anspruch 13, dadurch **gekennzeichnet,** daß der Raststift (113) am Betätigungsgriff (119) zur Schwenkbetätigung der zugeordneten Kniehebelanordnung (130) angeordnet ist.

## Claims

1. Writing device having a first housing part (18) and a second housing part (16) arranged thereon that can be moved between an operating position and a non-operating position, and having a means (28) for moving the second housing part (16), in which, in one of the housing parts, a write head arrangement is provided, which in the operating position of the housing parts assumes an exactly aligned writing position with respect to a platen arranged in the other housing part, and which is raised therefrom in the non-operating position thereof, characterised in that the means (28) for moving the second housing part (16) comprises a manually operable adjusting lever arrangement (28), which can be locked at least in a position that corresponds to the non-operating position of the second housing part (16).

2. Writing device according to Claim 1, characterised in that the adjusting lever arrangement (28) comprises at least one elbow lever arrangement (30, 32) which passes through a dead-centre position at least during the movement into an end position that corresponds to the non-operating position of the second housing part (16) and is defined by stop means.

3. Writing device according to Claim 2, characterised in that the elbow lever arrangement (30, 32) is designed in such a way that it also passes through a dead-centre position during the movement into an end position corresponding to the operating position of the second housing part (16).

4. Writing device according to one of Claims 1 to 3, characterised in that a housing part (16) is arranged so as to be pivotable on the other housing part (18).

5. Writing device according to one of Claims 1 to 4, characterised in that there are formed on one housing part (16) contact surfaces (44) which in the operating position lie against contact surfaces (42) formed on the other housing part (18).

6. Writing device according to one of Claims 2 to 5, characterised in that the contact surfaces are formed by position-adjustable stops (109).

7. Writing device according to one of Claims 2 to 6, characterised in that spring means (46) loading the second housing part (16) in the direction of its non-operating position are arranged between the housing parts (16, 18).

8. Writing device according to one of Claims 4 to 7, characterised in that the pivotable housing part (16) has two parallel side walls (22, 24) perpendicular to the axis of rotation (20), in that an elbow lever arrangement (30, 32) engages on each side wall (22, 24), and in that at least two elbow levers (30b, 32b), corresponding to one another in each case, of each elbow lever arrangement (30, 32) are connected to one another by means of a transmission rod (38).

9. Writing device according to Claim 8, characterised in that in each case one elbow lever (30a; 32a; 130b) of each elbow lever arrangement has a lever section (30d; 32d; 132d) extended beyond the elbow (30c; 32c; 130c), and in that an actuating handle (119) is arranged on the extended lever section (132d) of at least one elbow lever (130b).

10. Writing device according to one of Claims 1 to 9, characterised in that the writing device (102) as a whole is arranged in a housing (105) in such a way as to be movable between an operating position and a service position, and in that first locking means (139, 141, 145) are provided which in the non-operating position of the housing parts (116, 118) block a movement of the writing device (102) out of its service position into the operating position.

11. Writing device according to Claim 10, characterised in that second locking means (113, 117, 119, 123) are provided which in the operating position of the writing device (102) block a movement of the pivotable housing part (116) out of its operating position into the non-operating position.

12. Writing device according to Claim 10 or 11, characterised in that the first locking means comprises a grooved disc (139) connected to one elbow lever (130b) and having a circular groove (141) coaxial with the pivot bearing (136) of the elbow lever (130b), as well as a link block (145) arranged on one wall (143) of the housing (105) accommodating the writing device (102), in which, in the service position of the writing device (102), the link block (145) lies opposite an entry end (147) of the groove (141) in engaged position.

13. Writing device according to Claim 11 or 12, characterised in that the second locking means comprises a plunger pin (113) which can be moved on at least one elbow lever (130b) of an elbow lever arrangement (130), and in the operating position of the movable housing part (116) can engage in a stop recess (117) formed in one wall (115) of the other housing part (118), as well as a locking stop (123) arranged on one wall (121) of the housing (105) accommodating the writing unit (102), which locking stop prevents a disengaging movement of the plunger pin (113) in the operating position of the writing device (102).

14. Writing device according to Claim 13, characterised in that the plunger pin (113) is arranged on the actuating handle (119) for the swivel actuation of the associated elbow lever arrangement (130).

## Revendications

1. Dispositif d'écriture comportant un boîtier possédant une première partie (18) et une seconde partie (16) qui est montée sur la première partie de manière à être déplaçable entre une position de service et une position hors-service ou de repos, et un dispositif (28) pour déplacer la seconde partie (16) du boîtier, et dans lequel dans l'une des parties du boîtier il est prévu un dispositif à tête d'inscription, qui, lorsque les parties du boîtier sont dans la position de service, assume, par rapport à une butée d'inscription disposée dans l'autre partie du boîtier, une position d'inscription alignée de façon précise, et qui, dans la position hors-service, est écartée de cette position d'inscription, caractérisé par le fait que le dispositif (28) servant à déplacer la seconde partie (16) du boîtier comprend un dispositif à leviers de réglage (28) pouvant être actionné manuellement et qui peut être bloqué, au moins dans une position qui correspond à la position hors-service de la seconde partie (16) du boîtier.

2. Dispositif d'inscription suivant la revendication 1, caractérisé par le fait que le dispositif à leviers de réglage (28) comprend au moins un dispositif à leviers coudés (30,32), qui passe par une position de point mort, au moins lors de son déplacement l'amenant dans une position d'extrémité qui correspond à la position horsservice de la seconde partie (16) du boîtier et est définie par des moyens de butée.

3. Dispositif d'inscription suivant la revendication 2, caractérisé par le fait que le dispositif à leviers coudés (30, 32) est agencé de telle sorte qu'il passe en outre par une position de point mort lors de son déplacement l'amenant dans une position d'extrémité correspondant à la position de service de la seconde partie (16) du boîtier.

4. Dispositif d'inscription suivant l'une des revendications 1 à 3, caractérisé par le fait qu'une partie (16) du boîtier est montée pivotante sur l'autre partie (18) du boîtier.

5. Dispositif d'inscription suivant l'une des revendications 1 à 4, caractérisé par le fait que sur une partie (16) du boîtier sont ménagées des surfaces d'application (44), qui, dans la position de service, s'appliquent contre des surfaces d'application (42) formées sur l'autre partie (18) du boîtier.

6. Dispositif d'inscription suivant l'une des revendications 2 à 5, caractérisé par le fait que les surfaces d'application sont formées par des butées (109) réglables en position.

7. Dispositif d'inscription suivant l'une des revendications 2 à 6, caractérisé par le fait que des moyens formant ressort (46), qui sollicitent la seconde partie (16) du boîtier en direction de sa position hors-service, sont disposés entre les parties (16,18) du boîtier.

8. Dispositif d'inscription suivant l'une des revendications 4 à 7, caractérisé par le fait que la partie pivotante du boîtier (16) comporte deux parois latérales parallèles (22,24), qui sont transversales par rapport à l'axe de pivotement (20), qu'un dispositif à leviers coudés (30,32) attaque chaque paroi latérale (24,22), et qu'au moins respectivement deux leviers coudés (30b,32b), qui se correspondent, de chaque dispositif à leviers coudés (30,32) sont raccordés l'un à l'autre par l'intermédiaire d'une tringlerie de transmission (38).

9. Dispositif d'inscription suivant la revendication 8, caractérisé par le fait que respectivement un levier coudé (30a;32a;130b) de chaque dispositif à leviers coudés possède une section (30d;32d;132d), qui est prolongée au-delà du levier coudé (30c;32c;130c) et qu'une poignée d'actionnement (119) est disposée sur la section prolongée (132d) d'au moins un levier coudé (130b).

10. Dispositif d'inscription suivant l'une des revendications 1 à 9, caractérisé par le fait que le dispositif d'inscription (102) est entièrement disposé à l'intérieur d'un boîtier (105) de manière à être déplaçable entre une position de travail et une position de dépannage, et qu'il est prévu des premiers moyens de verrouillage (139,141,145), qui, lorsque les parties (116,118) du boîtier sont dans la position hors-service, empêchent un déplacement du dispositif d'inscription (102) depuis sa position de dépannage dans la position de travail.

11. Dispositif d'inscription suivant la revendication 10, caractérisé par le fait qu'il est prévu des seconds moyens de verrouillage (113,117,119,123), qui, lorsque le dispositif d'inscription (102) est dans la position de travail, empêchent un déplacement de la partie pivotante (116) du boîtier de sa position de service dans la position hors-service.

12. Dispositif d'inscription suivant la revendication 10 ou 11, caractérisé par le fait que les premiers moyens de verrouillage comprennent un disque à coulisse (139) raccordé à un levier coudé (130b) et comportant une coulisse de forme circulaire (141), qui est coaxiale au palier pivotant (136) du levier coudé (130b), ainsi qu'un coulisseau (145), qui est disposé sur une paroi (143) du boîtier (105) logeant le dispositif d'inscription (102), le coulisseau (145) étant situé en vis-à-vis d'un côté d'entrée (147) de la coulisse (141) dans la position d'engagement, lorsque le dispositif d'inscription (102) est dans la position de dépannage.

13. Dispositif d'inscription suivant la revendication 11 ou 12, caractérisé par le fait que les seconds moyens de verrouillage comprennent une tige d'encliquetage (113), qui est réglable sur au moins un levier coudé (130b) d'un dispositif à levier coudé (130), et peut s'encliqueter dans un évidement d'encliquetage (117), ménagé dans une paroi (115) de l'autre partie (118) du boîtier, lorsque la partie réglable (116) du boîtier est dans la position de service, et une butée de blocage (123), qui est disposée sur une paroi (121) du boîtier (105) logeant le dispositif d'inscription (102) et qui empêche un déplacement de désencliquetage de la tige d'encliquetage (113), lorsque le dispositif d'inscription (102) est dans la position de travail.

14. Dispositif d'inscription suivant la revendication 13, caractérisé par le fait que la tige d'encliquetage (113) est disposée sur la poignée d'actionnement (119) pour déclencher le pivotement du dispositif associé à levier coudé (130).
